# EUROPÄISCHE PATENTSCHRIFT

(11) **EP 3 231 980 B1**
(45) Veröffentlichungstag und Bekanntmachung des Hinweises auf die Patenterteilung: **12.12.2018**
(21) Anmeldenummer: 17450003.3
(22) Anmeldetag: 29.03.2017
(51) Int. Cl.: E21B 1/00, E21B 7/20

(54) **BOHRKOPF MIT EINEM MEISSELHALTER SOWIE VERFAHREN ZUM ZUSAMMENBAUEN DESSELBEN**
DRILLING HEAD WITH A CHISEL HOLDER AND A METHOD OF ASSEMBLING THE SAME
TÊTE D'ALÉSAGE COMPRENANT UN SUPPORT DE BURIN ET LEUR PROCÉDÉ D'ASSEMBLAGE

(30) Priorität: 07.04.2016 AT 802016
(43) Veröffentlichungstag der Anmeldung: 18.10.2017
(73) Patentinhaber: DSI Underground Austria GmbH, 4061 Pasching (AT)
(72) Erfinder: BÖHM, Karl, 4615 Holzhausen (AT); KARPELLUS, Walter, 6020 Innsbruck (AT)
(74) Vertreter: Cunow, Gerda

(56) Entgegenhaltungen:
- WO-A1-03/004824
- WO-A1-2005/033467
- WO-A1-2010/071563
- WO-A2-2011/079339

## Beschreibung

Die vorliegende Erfindung bezieht sich auf einen Bohrkopf mit einem Bohrkopfkörper, in welchem in entsprechenden Aufnahmeöffnungen eine Mehrzahl von Bohrstiften und/oder Bohrleisten festgelegt ist, einem Bohrkopfschaft, welcher zur Verbindung mit einem aus einem weiteren Schaftteil oder einem Adapter gewählten Element ausgebildet ist, wenigstens einer Ausnehmung zum Abtransport von Bohrklein sowie gegebenenfalls wenigstens einer Öffnung zum Ausbringen von Spülfluid sowie ein Verfahren zum Zusammenbauen eines Bohrkopfs bestehend aus einem Bohrkopfkörper, in welchem in entsprechenden Aufnahmeöffnungen eine Mehrzahl von Bohrstiften und/oder Bohrleisten festgelegt ist, einem Bohrkopfschaft, welcher zur Verbindung mit einem aus einem weiteren Schaftteil oder einem Adapter gewählten Element adaptiert ist, der wenigstens eine Ausnehmung zum Abtransport von Bohrklein sowie gegebenenfalls wenigstens eine Öffnung zum Ausbringen von Spülfluid aufweist.

Bei herkömmlichen Einrichtungen zum Bohren von Löchern in Boden- oder Gesteinsmaterial wird üblicherweise eine Bohreinrichtung mit einem Bohrkopf, auf welchem eine Mehrzahl von Bohrmeisseln bzw. -schneiden oder Bohrstiften oder auch Bohrleisten angebracht sind, entweder mittels eines Adapters oder direkt mit einem Bohrgestänge verbunden, welches den Bohrkopf mittels einer schlagenden oder drehenden Bewegung in das Boden- oder Gesteinsmaterial einbringt. Um bei diesem Einbringen bzw. der Lösearbeit anfallendes Bohrklein sicher entfernen zu können, wird üblicherweise der Bohrkopf von einem Hüll- oder Mantelrohr umgeben und dieses Hüll- oder Mantelrohr wird entweder in das Bohrloch eingeschlagen oder eingezogen. Bei der Variante, bei welcher das Hüll- oder Mantelrohr in das Bohrloch eingezogen wird, ist, wie dies dem Stand der Technik entspricht, der Bohrkopf bzw. der mit dem Bohrkopf verbundene Adapter über Schlagflächen, Schlagschultern oder sonstige Mitnehmer mit dem Hüll- oder Mantelrohr in Eingriff, um dieses in das Innere des Bohrlochs einzubringen.

So ist der WO 2005/033467 A1 ein Verfahren und eine Vorrichtung zum Bohren von Löchern in Boden- oder Gesteinsmaterial entnehmbar, bei welchem eine an einem Bohrgestänge gelagerte Bohrkrone zum Erstellen eines Bohrlochs verwendet wird und ein Mantel- bzw. Hüllrohr gleichzeitig mit der Bohrkrone in das zu bildende Bohrloch eingebracht wird. Hierbei wird die von einem Bohrgestänge eingebrachte Schlagenergie teilweise durch das Bohrgestänge auf die Bohrkrone aufgebracht und teilweise über einen mit dem Bohrgestänge zusammenwirkenden Schlagschuh auf das Mantel- bzw. Hüllrohr übertragen.

Gemäß der EP 1 818 499 B1, welche eine Einrichtung zum gleichzeitigen Bohren und Auskleiden von Bohrlöchern beschreibt, wird eine auf einen Adapter aufgesetzte Bohrkrone mittels eines Bohrgestänges zum Ausbilden eines Bohrlochs verwendet, wobei der Adapter sowohl die Bohrkrone beaufschlagt als auch der Adapter mit einem Hüllrohr in Schlagkontakt steht, so dass auch das Hüllrohr durch den Adapter in das Bohrloch eingebracht wird.

Bei derartigen bekannten Lösungen ist sowohl der Adapter von dem Bohrkopf bzw. der Bohrkrone trennbar ausgebildet, als auch das Bohrgestänge von dem Adapter trennbar und schließlich ist auch ein von dem Adapter lösbarer Schlagring vorgesehen, welcher mit einem entsprechenden Schlagschuh bzw. Schlagelement eines Hüllrohrs wechselwirkt, um das Hüllrohr in das Innere eines Bohrlochs einzubringen. Durch die großen Kräfte, welche für ein Ausbilden des Bohrlochs aufgewandt werden müssen, besteht somit die Gefahr, dass derartige lösbar verbundene Elemente sich während des Betriebs unbeabsichtigt voneinander lösen, dass beispielsweise der Adapter von der Bohrkrone getrennt wird, worauf ein Weiterbohren bzw. weiterer Vortrieb des Bohrkopfs in das Innere des Bohrlochs nicht mehr möglich ist, da die für ein erfolgreiches Bohren erforderliche Zentrierung von Bohrkrone, Adapter und Bohrgestänge nicht, mehr gewährleistet werden kann. In einem derartigen Fall muss das Bohrloch aufgegeben werden und zumindest das Bohrgestänge sowie, falls möglich, Teile des Hüllrohrs aus dem Bohrloch rückgewonnen werden, um den Schaden zu minimieren. Für ein erfolgreiches Weiterbohren ist es in so einem Fall erforderlich, eine neue Einheit aus Bohrkopf, Adapter, Bohrgestänge und Hüllrohr zusammenzubauen, um ein neues Bohrloch zu beginnen, woraus nicht nur ein materieller Schaden resultiert, sondern aufgrund der aufgegebenen Bohrlöcher auch eine Schwächung des Gesteins bewirkt wird, und schließlich ein nicht unbeträchtlicher Zeitaufwand für das Erstellen der erforderlichen Bohrlöcher erforderlich ist, da jedes aufgegebene Bohrloch selbstverständlich neben dem materiellen Schaden der verwendeten Einrichtungen auch mit einem nicht unbeträchtlichen Zeitaufwand verbunden ist.

Die Erfindung zielt nun darauf ab, einen Bohrkopf mit einem Bohrkopfkörper zur Verfügung zu stellen, mit welchem es gelingt, bei einem Bohren und/oder Drehschlagbohren gleichzeitig mit der Ausbildung des Bohrlochs ein Hüllrohr in das Innere des Bohrlochs einzubringen, bei welchem eine Gefahr eines unbeabsichtigten Trennens des Bohrkopfs von dem Schaft bzw. dem für das Einbringen verwendeten Adapters hintangehalten ist.

Weiterhin zielt die vorliegende Erfindung darauf ab, ein Verfahren zum Zusammenbauen eines Bohrkopfs mit einem Bohrkopfkörper zur Verfügung zu stellen, mit welchem es gelingt, einen Bohrkopf und Bohrkopfkörper zur Verfügung zu stellen, welcher ein sicheres und zuverlässiges Einbringen eines Hüllrohrs in ein Bohrloch gleichzeitig mit der Ausbildung des Bohrlochs gewährleistet.

Zur Lösung dieser Aufgabe ist die erfindungsgemäße Vorrichtung im Wesentlichen dadurch gekennzeichnet, dass der Bohrkopfschaft als mit einem ersten Verbindungselement zur Verbindung mit dem weiteren Schaftteil versehener Stummelschaft ausgebildet ist, dass ein zu dem Bohrkopf gerichteter Endbereich des im Wesentlichen rohrförmig ausgebildeten weiteren Schaftteils oder des Adapters mit einem mit dem ersten Verbindungselement des Bohrkopfschafts zusammenwirkenden zweiten Verbindungselement ausgebildet ist, dass ein zu dem Bohrkopf gewandter Endbereich des weiteren Schaftteils oder des Adapters mit wenigstens einem im Wesentlichen ringförmigen Anschlagteil ausgebildet ist und dass ein an das im Wesentlichen ringförmige Anschlagteil in Anlage bringbarer, das weitere Schaftteil oder den Adapter umgebender Mitnehmer vorgesehen ist. Durch die Ausbildung des Bohrkopfschafts in zweiteiliger Form mit zwei Verbindungelementen, welche im zusammengebauten Zustand des Bohrkopfs mit dem Bohrkopfkörper unlösbar miteinander verbunden sind und das Anordnen eines Mitnehmers, um die beiden zu verbindenden Schaftteile gelingt es, einen Bohrkopf auszubilden, welcher einen Mitnehmer für ein einzubringendes Hüllrohr untrennbar von dem Bohrkopf auf dem Schaft desselben angeordnet aufweist. Indem weiterhin wenigstens das von dem Bohrkopf abgewandte Schaftteil mit einem im Wesentlichen ringförmigen Anschlagteil ausgebildet ist, gelingt es mit einer derartigen Ausbildung nicht nur, gleichzeitig mit der Ausbildung eines Bohrlochs ein Hüllrohr in dasselbe einzubringen, sondern insbesondere ausreichend Schlag- bzw. Drehschlagenergie sowohl auf den Bohrkopfkörper als auch auf den Mitnehmer aufzubringen, so dass auf diese Weise der Bohrkopf samt Mitnehmer und daran festlegbarem Hüllrohr sicher und zuverlässig in das Innere eines auszubildenden Lochs eingebracht wird. Indem weiterhin der Bohrkopfschaft so ausgebildet ist, dass ein Schaftteil mit einem ersten Verbindungselement als Stummelschaft ausgebildet ist, wird sichergestellt, dass die Schaftlänge insgesamt relativ kurz gehalten werden kann, wodurch nicht nur eine Materialeinsparung gelingt, sondern insbesondere jegliche Gefahr eines Abweichens des Bohrkopfs aus der gewünschten Richtung durch Krümmen, Knicken oder dgl. des Stummelschafts hintangehalten ist, so dass saubere und gerade Bohrlöcher ausgebildet werden können. Weiterhin könnten auch die zu verbindenden Schaftteile aus voneinander verschiedenen Materialien gebildet sein, so dass z.B. teure Materialien für Bohrkopfkörper samt Stummelschaft eingesetzt werden und die restlichen Bauteile aus weniger teuren Materialien gefertigt sind, wodurch nicht wesentlichen Kostenvorteile, insbesondere bei verlorenen Bohrkronen erreicht werden.

Der Mitnehmer gemäß der Erfindung wird auch als "Schlagstern" bezeichnet. Diese Bezeichnung soll vor allem die Form des Mitnehmers charakterisieren, welche im Wesentlichen sternförmig ausgebildet ist. Die sternförmige Ausbildung kann hierbei so gewählt sein, dass zwischen vier und sechs Fortsätze bzw. entsprechende Ausnehmungen vorgesehen sind.

Der Bohrkopfkörper wird von Fachleuten auch als Kronenkörper bezeichnet und auch der Bohrkopf als solcher kann als Bohrkrone bezeichnet werden. Unabhängig von der Wahl der Bezeichnung wird unter einem Bohrkopfkörper bzw. Bohrkronenkörper jener Teil des Bohrkopfs bzw. der Bohrkrone verstanden, in welchem die Lösewerkzeuge eingesetzt sind.

Indem die Verbindungselemente zum Verbinden des Stummelschafts mit einem weiteren Schaftteil aus zusammenwirkenden Gewindeteilen, Steckverbindungsteilen, wie Bajonettverbindungselementen oder Klemmverbindungselementen gewählt sind, gelingt es in einem ersten Schritt, eine lösbare Verbindung zur Verfügung zu stellen, welche, sofern dies erforderlich ist, jederzeit wieder gelöst werden kann, beispielsweise wird ein derartiges Lösen dann von Nöten sein, wenn sich herausstellt, dass der Mitnehmer falsch dimensioniert ist, die falsche Bohrkrone gewählt wurde und eine andere Bohrkrone mit anderen Bohrstiften bzw. Bohrleisten eingesetzt werden muss oder aber auch das zweite Schaftteil nicht entsprechend der Bohrlochumgebung ausgewählt wurde. Mit einer derartigen Ausbildung gelingt es somit, vor der endgültigen Verbindung, insbesondere vor der unlösbaren Verbindung zweier Schaftteile miteinander, Einzelkomponenten leicht und zuverlässig auszutauschen, um den Bohrkopf jeweils an den gewünschten Gegebenheiten anpassen zu können. Weiterhin wird eine lösbare Verbindung zur Verfügung gestellt, welche jedoch ausreichend stabil ist, dass es auch im rauen Bohrbetrieb nicht befürchtet werden muss, dass ein unbeabsichtigtes Lockern bzw. Aufgehen derselben geschieht, selbst wenn beispielsweise bei der Herstellung kurzer Bohrlöcher auf ein Verlöten der Verbindungsteile verzichtet wird.

Um eine weitere Sicherheit für ein unbeabsichtigtes Lösen der beiden Verbindungselemente voneinander zur Verfügung zu stellen, wird gemäß einer Weiterbildung der Erfindung so vorgegangen, dass zusätzlich eine unlösbare Festlegung der ersten und zweiten Verbindungselemente aneinander mit einem Lot vorgesehen ist. Indem zusätzlich eine unlösbare Festlegung der ersten und zweiten Verbindungselemente aneinander mittels Lot vorgesehen ist, wird sichergestellt, dass ein unbeabsichtigtes Lösen der beiden Verbindungselemente und somit des Bohrkopfs mit dem Stummelschaft von dem weiteren Schaftteil auch beim Bohren in hartem Gestein mit Sicherheit hintangehalten ist. Andererseits wird jedoch nach dem Vorsehen der Lötverbindung ein weiterer Austausch bzw. eine weitere Adaptierung und Anpassung des Bohrkopfs an zu erwartende Gegebenheiten nicht mehr möglich. Es ist daher im Betrieb sinnvoll so vorzugehen, dass einerseits die miteinander zu verbindenden Elemente entsprechend den Anforderungen ausgewählt und in einem ersten Schritt lösbar verbunden werden, indem beispielsweise eine Schraubverbindung, Bajonettverbindung oder dgl. vorgesehen wird und in einem zweiten Schritt die im ersten Schritt erzielte lösbare Verbindung durch Einbringen von Lot zu einer unlösbaren Verbindung gemacht wird, wenn Tests gezeigt haben, dass die Wahl der Einzelteile den vorliegenden Gegebenheiten entspricht.

Bohrköpfe mit ihren Schaftteilen sind aufgrund der Tatsache, dass sie meist aus Hartmetall oder hochvergütetem Stahl gefertigt sind, relativ teuer. Üblicherweise genügt es jedoch, um den Erfordernissen für ein Abbauen von Gesteinsmaterial aus dem Inneren eines Bohrlochs genügen zu können, lediglich den Bereich ihres Kopfs bzw. jenen Bereich, in welchem Bohrstifte oder Bohrleisten eingesetzt sind, aus entsprechend hoch vergüteten Materialien zu fertigen. Für von einer Bohrfront abgewandte Teile des Bohrkopfs reicht daher üblicherweise das Vorsehen von ganz normalen Stahlqualitäten aus. Um derartigen Erfordernissen besser Rechnung tragen zu können, wird gemäß einer Weiterbildung der Bohrkopf so ausgebildet, dass der Stummelschaft mit dem Bohrkopfkörper einstückig ausgebildet ist und dass der Stummelschaft aus einem von dem damit zu verbindenden weiteren Schaftteil oder dem Adapter verschiedenen Material ausgebildet ist.

Um insbesondere ein in das Bohrloch einzubringendes Hüllrohr ohne ein Verdrehen oder Verdrillen desselben mitziehen zu können, ist gemäß einer Weiterbildung der Erfindung der Bohrkopf so ausgebildet, dass der Mitnehmer an dem weiteren Schaftteil oder dem Adapter beweglich, insbesondere drehbar angeordnet ist. Durch die bewegliche bzw. drehbare Anordnung des Mitnehmers wird sichergestellt, dass das Hüllrohr, das von dem drehgelagerten Mitnehmer in ein Bohrloch eingezogen wird, ohne jegliche Verdrillung gerade und spannungsfrei in das Bohrloch eingebracht wird, während der Bohrkopf beispielsweise ein drehendes Bohren bzw. drehschlagendes Bohren ausführt. Durch die drehbare Anordnung des Mitnehmers bleibt, wenn der Bohrkopf gedreht wird, der Mitnehmer in Ruhe und es kann somit ein Hüllrohr und es kann somit ohne jegliche Verdrillung und Verwindung eingezogen werden.

Um einen sicheren Abtransport von Bohrklein in das Innere des Hüllrohrs zu gewährleisten und eine Abfuhr desselben aus dem Bohrloch heraus sicherstellen zu können, ist gemäß einer Weiterbildung der Erfindung der Bohrkopf so ausgebildet, dass der Mitnehmer an seinen Außenumfang eine Mehrzahl von Ausnehmungen aufweist. Durch die Mehrzahl von Ausnehmungen auf dem Außenumfang des Mitnehmers kann Bohrklein in das Innere des Hüllrohrs eingebracht werden und sicher und zuverlässig zum Äußeren des Bohrlochs transportiert werden.

Indem, wie dies einer Weiterbildung der Erfindung entspricht, der Bohrkopf so ausgebildet ist, dass ein zu dem Bohrkopfkörper gerichteter Außenumfangsbereich des Mitnehmers konturiert, insbesondere gekrümmt ausgebildet ist, gelingt es, das Hüllrohr sicher mitzunehmen, ohne dass ein Abrutschen bzw. unbeabsichtigtes Durchrutschen des Mitnehmers durch das Hüllrohr zu befürchten ist. Mit einer derartigen Konturierung, insbesondere gekrümmten Konturierung weist der Mitnehmer einen Bereich geringeren Durchmessers und einen Bereich größeren Durchmessers auf, und der Bereich größeren Durchmessers gelangt mit einem Bereich geringeren Durchmessers des Hüllrohrs in Eingriff, so dass dieses sicher und zuverlässig mitgenommen wird: Hierbei ist der Bohrkopf so ausgebildet, dass die Konturierung des Außenumfangs des Mitnehmers als Eingriffs- und/oder Halteelement für ein gegebenenfalls mit dem Bohrkopf zusammenwirkendes Anfängerrohr oder Hüllrohr ausgebildet ist. Mit einem derartigen Eingriffs- und/oder Halteelement gelingt insbesondere durch ein Einlegen des Mitnehmers in das Hüllrohr eine sichere Mitnahme des Anfängerrohrs oder Hüllrohrs in das Innere des Bohrlochs, ohne dass ein Ausreißen desselben zu befürchten ist oder ein Durchrutschen des Mitnehmers durch das Hüllrohr.

Indem, wie dies einer Weiterbildung der Erfindung entspricht, das weitere Schaftteil oder der Adapter an seinem von dem Bohrkopfkörper abgewandten Endbereich mit einem Innengewinde versehen ist, kann dieses mit entweder einem weiteren Adapter oder einer Bohrstange durch einfaches Verschrauben verbunden werden, wodurch ein insbesondere einfacher und zuverlässiger Zusammenbau eines Gesamtsystems gelingt.

Indem, wie dies einer Weiterbildung des Bohrkopfs gemäß der Erfindung entspricht, der weitere Schaftteil oder Adapter mit zwei im Wesentlichen parallel zueinander angeordneten Anschlagteilen ausgebildet ist, wird ein insbesondere gleichmäßiges Einbringen des Bohrkopfs in das Innere des Bohrlochs gewährleistet.

Indem, wie dies einer Weiterbildung des Bohrkopfs entspricht, die Anschlagteile als im Wesentlich normal auf eine Drehachse durch den Bohrkopfkörper, das weitere Schaftteil oder den Adapter gerichtete im Wesentlichen ringförmige Anschlagflächen ausgebildet sind, werden größtmögliche Anschlagflächen zur Verfügung gestellt und insbesondere ein gleichmäßiges Beaufschlagen des gesamten Adapters gewährleistet, wodurch die Standzeit des Gesamtsystems verlängert wird.

Im Zusammenhang mit der vorliegenden Erfindung erscheint weiterhin wesentlich, ein Hüllrohr gleichzeitig mit dem Einbringen des Bohrkopfs in das Innere des Bohrkopfs in dieses einzuziehen, wobei gleichzeitig gewährleistet sein muss, dass nicht durch ein unbeabsichtigtes Trennen von Bohrkopf und Bohrgestänge bzw. Adapter beispielsweise der Bohrkopf in das Innere des Bohrlochs eingebracht wird, das Hüllrohr jedoch nicht mitgezogen wird oder aber dass das Hüllrohr während des Einbringens ausreißt oder schließlich überhaupt eine ungleichmäßige Bewegung des gesamten Bohrkopfs in das Innere des Bohrlochs geschieht. Die Erfindung zielt daher weiterhin auf ein Verfahren zum Zusammenbauen eines Bohrkopfs gemäß der Erfindung ab, um einen Bohrkopf zur Verfügung zu stellen, welcher einerseits sicher und zuverlässig den Bewegungen während des Bohrens standhält und andererseits gleichzeitig kontinuierlich ein Hüllrohr bzw. Mantelrohr in das Innere eines Bohrlochs einziehen kann.

Zur Lösung dieser Aufgabe ist das erfindungsgemäße Verfahren im Wesentlichen dadurch gekennzeichnet, dass auf einem im wesentlichen rohrförmig ausgebildeten weiteren Schaftteil oder Adapter ein das weitere Schaftteil oder den Adapter umgebender Mitnehmer angeordnet, insbesondere drehbar angeordnet wird, dass das weitere Schaftteil oder der Adapter mittels daran vorgesehener erster und zweiter Verbindungselemente in oder auf einem an dem als Stummelschaft ausgebildeten Bohrkopfschaft vorgesehenen Verbindungselement lösbar festgelegt wird, dass nach dem lösbaren Festlegen des weiteren Schaftteils oder des Adapters an dem Stummelschaft des Bohrkopfkörpers, durch ein Verschweißen, Verlöten oder Vernieten des weiteren Schaftteils oder des Adapters mit dem Stummelschaft des Bohrkopfkörpers eine unlösbare Verbindung ausgebildet wird und dass die unlösbare Verbindung gegebenenfalls einer Temperaturbehandlung unterworfen wird. Mit einem derartigen Verfahren zum Zusammenbauen eines Bohrkopfs gelingt es, eine Einheit auszubilden, welche einerseits den Bohrkopf umfasst, andererseits einen Mitnehmer für das Hüllrohr aufweist und schließlich diesen Mitnehmer derart an dem Bohrkopfschaft gelagert aufweist, dass ein unbeabsichtigtes Verdrillen bzw. Verdrehen des Hüllrohrs während des Einbringens in das Bohrloch vermieden wird. Da mit diesem Verfahren im Wesentlichen ein Element ausgebildet wird, welches sämtliche Eigenschaften, die ein Bohrkopf und ein Anfängerrohr ebenso wie ein Adapter aufweist, wird eine deutlich apparative Vereinfachung mit einem extrem simplen Verfahren zum Zusammenbauen erreicht.

Indem weiterhin das Verfahren so geführt wird, dass die das Überführen in eine unlösbare Verbindung durch Verlöten, insbesondere Vakuumlöten ausgebildet wird, wird sichergestellt, dass unabhängig von der Drehrichtung des Bohrkopfs ein unbeabsichtigtes Lösen der Einzelteile, welche den Bohrkopf sowie den Mitnehmer ausbilden, voneinander, jedenfalls hintangehalten ist. Eine derartige Einrichtung wird eingesetzt, um das Verfahren so zu führen, dass gleichzeitig mit dem Einbringen des Bohrkopfs auch das Hüllrohr in das Innere des Bohrlochs eingebracht wird, wobei nach Beendigung des Bohrvorgangs das Bohrgestänge von dem Bohrkopf abgetrennt wird und diese Teile als verlorener Bohrkopf im Inneren des Bohrlochs verbleiben.

Um eine besonders stabile und insbesondere auch in der rauen Umgebung des Bergbaus nicht standfeste Verbindung zur Verfügung zu stellen, ist das erfindungsgemäße Verfahren dahingehend weitergebildet, dass nach dem Verlöten eine Wärmebehandlung, insbesondere ein Tempern vorgenommen wird. Indem nach dem Verlöten eine Wärmebehandlung, insbesondere ein Tempern durchgeführt wird, wird sichergestellt, dass die Lötverbindungen keinerlei Spannungen unterliegen und auch den massiven Belastungen des Ausbildens eines Lochs in Boden- und Gesteinsmaterial mit Sicherheit standhalten. Weiterhin gelingt es mit einer derartigen Verfahrensführung eine Bohrkrone auszubilden, bei welcher die einzelnen Bestandteile aus unterschiedlichen Stahlqualitäten gefertigt sind, da durch eine Temperaturbehandlung interne Spannungen aufgebaut und eine Rissbildung bzw. ein Brechen der Verbindung verhindert wird. Schließlich wird mit einer derartigen Verfahrensführung erreicht, dass beim Tempern bzw. auch nach dem Tempern die vorhandene Restwärme genutzt werden kann, um Gefügeveränderungen in den Stahlqualitäten auszubilden. Durch eine derartige Gefügeänderung wird die Bruchfestigkeit des Materials um bis zu 20 % erhöht und dadurch die Standfestigkeit des Bohrkopfs weiter erhöht. Überdies kann mit einer derartigen Verfahrensführung der Einsatz unterschiedlicher Stahlqualitäten gezielt vorgenommen werden. So können teure Werkstoffe für lediglich den Bohrkopfkörper verwendet werden und für die Schaftteile bzw. insbesondere das weitere Schaftteil können günstigere Werkstoffe bzw. weichere Stahlqualitäten eingesetzt werden, ohne dass Gefahr eines vorzeitigen Verschleißes bzw. des Brechens des Bohrkopfs zu befürchten ist.

Indem, wie dies einer Weiterbildung entspricht, das Verfahren so geführt wird, dass die Temperatur und/oder Dauer des Temperns derart gewählt werden, dass in dem weiteren Schaftteil oder dem Adapter während des Temperns eine Gefügeänderung bewirkt wird und dass der Mitnehmer und Bohrkopfkörper aus einem von dem weiteren Schaftteil oder dem Adapter verschiedenen Material ausgebildet sind, kann insbesondere eine Einsparung bei dem für den Bohrkopf eingesetzten Materialien erzielt werden. Durch das Tempern wird die Ausbildung einer Gefügeänderung erreicht, so dass auch voneinander deutlich verschiedene Materialien, insbesondere Materialien mit unterschiedlichen Ausdehnungskoeffizienten sicher und zuverlässig verbunden werden können.

Die Erfindung wird nachfolgend anhand von in der Zeichnung dargestellten Ausführungsbeispielen näher erläutert. In diesen zeigen:
Fig. 1 einen Schnitt durch den Bohrkopf sowie ein an diesen angelenktes Hüllrohr,
Fig. 2 den Bohrkopf von Fig. 1 in der Ansicht von außen,
Fig. 3 den Bohrkopf von Fig. 1, bei welchem das Hüllrohr weggelassen ist,
Fig. 4 eine andere Ausbildung eines Mitnehmers sowie des weiteren Schaftteils in der Ansicht von außen, und
Fig.5 eine Draufsicht in der Perspektive auf einen Mitnehmer gemäß der Erfindung.

Im Einzelnen ist in Fig. 1 mit 1 ein Bohrkopf bezeichnet, welcher aus einem Bohrkopfkörper 2, an welchem ein Teil eines als Stummelschaft ausgebildeten Bohrkopfschafts 3 angelenkt ist, sowie einen weiteren Schaftteil 4, welcher auch als Adapter dienen kann, besteht, wobei das Schaftteil 4 mit dem Bohrkopfschaft 3 in der in Fig. 1 dargestellten Ausbildung in verbundenem Zustand dargestellt ist. Die Schaftteile bzw. den Bohrkopfschaft 3, 4 umgebend ist ein Mitnehmer bzw. Schlagstern 5 vorgesehen, welcher Mitnehmer 5 beim Ausbilden eines Bohrlochs zum Einziehen eines Hüllrohrs 6 in das Bohrloch ausgebildet ist. Im Bohrkopfkörper 2 sind hierbei in entsprechenden Aufnahmeöffnungen eine Mehrzahl von Bohrstiften 7 vorgesehen, welche Bohrstifte 7 sowohl in der Form als auch in der Anzahl und ihrer Anordnung in dem Bohrkopfkörper 2 unterschiedlich ausgebildet sein können. Weiterhin weist der Bohrkopfkörper 2 eine Öffnung 8 zum Ausbringen von Spülfluid auf, welche Öffnung 8 mit einer entsprechenden Ausnehmung bzw. Leitung 9 im Inneren von sowohl dem Bohrkopfschaft 3 als auch dem weiteren Schaftteil bzw. Adapter 4 in Verbindung steht, um das Spülfluid zuverlässig zu der Öffnung 8 in dem Bohrkopfkörper 2 zuführen zu können. Zu der dargestellten Ausführung ist die Öffnung 8 als Rückspülung ausgebildet. Schließlich ist das untere freie Ende des weiteren-Schaftteils oder Adapters 4 so ausgebildet, um es mit beispielsweise einer Bohrstange, die in Fig. 1 nicht dargestellt ist, verbinden zu können. Das weitere Schaftteil 4 ebenso wie der Bohrkopfschaft 3 sind in der in Fig. 1 dargestellten Ausbildung miteinander verschraubt dargestellt, wobei im Bereich der Verschraubung zusätzlich eine Lötung angebracht sein kann, um die beiden Teile miteinander untrennbar zu verbinden. Anstelle eines Verschraubens und nachfolgenden Verlötens können die Teile 3 und 4 jedoch auch mittels Steckverbindung, Bajonettverbindung oder Gewinde verbunden sein.

Der Mitnehmer 5 ist in der in Fig. 1 dargestellten Ausbildung als ringförmiges Element ausgebildet, welches sich frei um den Bohrkopfschaft 3, 4 drehen kann. Um bei einem Einbringen des Bohrkopfkörpers 2 in das Innere eines Bohrlochs das Hüllrohr 6 sicher und zuverlässig mitziehen zu können, ist der Mitnehmer 5 hierbei so ausgebildet, dass er um seinen Außenumfang 10 verteilt eine Mehrzahl von Ausnehmungen 9 aufweist, welche insbesondere in Fig. 3 deutlicher dargestellt sind. Weiterhin ist der Mitnehmer so ausgebildet, dass ein zum Bohrkopfkörper gerichteter Außenumfangsbereich 10 des Mitnehmers konturiert, insbesondere gekrümmt ausgebildet ist. Durch eine derartige Krümmung des Außenumfangsbereichs 10 wird eine Art Zahn 11 ausgebildet, welcher in eine entsprechende Schulter 12 des Hüllrohrs 6 eingreift und durch diesen Eingriff bei einem Vortrieb in Richtung des Pfeils 13 das Hüllrohr 6 in das Innere eines Bohrlochs hineinzieht. Dieser Zahn 11 ist somit als Eingriffs- und/oder Halteelement 11 für das mit dem Bohrkopf 1 zusammenwirkende Hüllrohr 6 ausgebildet.

Für ein sicheres Funktionieren des Eintreibens eines Bohrkopfs 1 in das Innere eines Bohrlochs ist hierbei weiterhin das weitere Schaftteil 4 bzw. der Adapter im Wesentlichen mit zwei parallel zueinander angeordneten Anschlagteilen 14 und 15 ausgebildet. Dadurch wird einerseits eine Begrenzung der freien Beweglichkeit des Mitnehmers 5 in Richtung aus dem Bohrloch heraus durch das Anschlagteil 14 zur gewährleistet und andererseits durch das Anschlagteil 15 die Möglichkeit geschaffen, dass in das weitere Schaftteil oder den Adapter 4 beispielsweise ein weiterer Adapter eingesetzt wird, im welchem Fall die Anschlagfläche 15 mit einer komplementären Anschlagfläche des weiteren Adapters wechselwirkt, um eine sichere Kraftübertragung zu ermöglichen.

Bei der Darstellung gemäß Fig. 2 sind die Bezugszeichen von Fig. 1 beibehalten, wobei in Fig. 2 zusätzlich Durchtritte 16 in dem konturierten Bohrkopfkörper 2 ersichtlich sind, durch welche Durchtritte 16 Bohrklein in das Innere des Hüllrohrs 6 abgeführt werden kann.

In der Darstellung von Fig. 3 ist das Hüllrohr weggelassen und auch in der Darstellung von Fig. 3 sind der Bohrkopfschaft bzw. Stummelschaft 3 und der Adapter bzw. das weitere Schaftteil 4 im verschraubten Zustand dargestellt. In Fig. 3 ist weiterhin die exakte Konstruktion des Mitnehmers 5 deutlich zu erkennen, wobei insbesondere das Eingriffs- und Halteelement 11 klar ersichtlich ist, welches in eine Schulter 12 des Hüllrohrs 6 in Eingriff bringbar ist und auf diese Weise das Hüllrohr 6 in das Innere des Bohrlochs 1 ziehen kann. Durch die freie Drehbarkeit des Mitnehmers 5 wird bei einer derartigen Vorgangsweise ein Verdrillen des Hüllrohrs 6 im Inneren des Bohrlochs mit Sicherheit vermieden, wodurch eine längere Standzeit des Gesamtsystems und insbesondere ein unbeabsichtigtes Abreißen bzw. Zerstören des Hüllrohrs 6 mit Sicherheit hintangehalten ist.

In Fig. 4 ist ein Teil des Bohrkopfs 1 dargestellt, und zwar der Mitnehmer 5 sowie der weitere Schaftteil oder Adapter 4. Der Mitnehmer 5 ist in der Darstellung gemäß Fig. 4 analog gemäß zu jenen der Fig. 1 bis 3 ausgebildet, so dass ein näheres Eingehen auf denselben nicht erforderlich erscheint.

Das weitere Schaftteil bzw. der Adapter 4 ist in Fig. 4 getrennt von dem Stummelschaft bzw. Bohrkopfschaft 3 dargestellt und es ist ersichtlich, dass der Endbereich, Welcher zu dem Schaftteil 3 schauen sollte, mit einem Gewinde 17 ausgebildet ist. Das Gewinde 17 wird hierbei mit einem komplementären Gewinde in dem Schaftteil 3 verbunden und gegebenenfalls nachfolgend verlötet, um eine unlösbare Verbindung zur Verfügung zu stellen.

In Fig. 5 ist eine Draufsicht teilweise in der Perspektive des Mitnehmers bzw. Schlagstern 5 gezeigt. Der Mitnehmer 5 weist hierbei einen ringförmigen Durchtritt 18 auf, durch welchen der Bohrkopfschaft 3 bzw. das weitere Schaftteil des Bohrkopfs 1 durchtreten und um welchen Schaft der Mitnehmer 5 drehbar angeordnet ist. Weiterhin sind am Umfang des Mitnehmers, in gleichmäßigen Abständen verteilt, Ausnehmungen 9 bzw. Fortsätze 19 ausgebildet. Die Fortsätze weisen einen gekrümmten Außenumfangsbereich 10 auf, an welchem, wie dies im Zusammenhang mit Fig. 1 bereits beschrieben wurde, eine Art Zahn 11 ausgebildet ist. Dieser Zahl 11 ist hierbei zum Bohrkopf 1 gerichtet und schneidet im Betrieb in eine entsprechende Schulter des Hüllrohrs 6 ein.

Abweichend von den Darstellungen der Fig. 1 bis 3 ist auch der von dem Bohrkopf 1 abgewandte Endbereich des Adapters 4 anders ausgebildet, insbesondere weist er eine Ausbildung mit Stirnzähnen auf, welche mit einer entsprechenden komplementären Ausbildung eines weiteren Adapters bzw. einer Bohrstange kämmen, um ein unbeabsichtigtes Verdrehen der Bohrstange bzw. eines weiteren Adapters, welche beide hier nicht dargestellt sind, gegenüber dem weiteren Schaftteil 4 mit Sicherheit hintanzuhalten.

Es erübrigt sich festzuhalten, dass anstelle des Gewindes 17 zur Verbindung mit dem Schaftteil 3 des Bohrkopfkörpers 2 beispielsweise eine Steckverbindung, eine Bajonettverbindung oder jede andere lösbare Verbindung vorgesehen sein kann, welche in der Folge durch Verlöten zu einer unlösbaren Verbindung gemacht werden kann, wobei dies nicht zwingend erforderlich ist. Auch eine andere Ausbildung des ringförmigen Mitnehmers, welcher frei auf dem Schaft des Bohrkopfs drehbar ist, ist denkbar, so kann die Zahl der sich in radialer Richtung erstreckenden Fortsätze 10 variieren und es können insbesondere zwischen 4 und 6 dieser Fortsätze vorgesehen sein. Wichtig ist, dass zwischen den Fortsätzen 10 Durchtrittsöffnungen 9 vorgesehen sind, um Bohrklein abtransportieren zu können. In gleicher Weise kann der Bohrkopfkörper 2 beliebig ausgebildet sein, wobei jede Form von bekanntem Bohrkopf bzw. Bohrkopfkörper zum Einsatz gelangen kann, solange dieser Bohrkopf bzw. Bohrkopfkörper einen Schaft 3, insbesondere Stummelschaft aufweist, welcher mit einem weiteren Schaftteil 4 verbindbar ist.

## Patentansprüche

1. Bohrkopf (1) mit einem Bohrkopfkörper (2), in welchem in entsprechenden Aufnahmeöffnungen eine Mehrzahl von Bohrstiften (7) und/oder Bohrleisten festgelegt ist, einem Bohrkopfschaft (3), welcher zur Verbindung mit einem aus einem weiteren Schaftteil (4) oder einem Adapter (4) gewählten Element ausgebildet ist, wenigstens einer Ausnehmung (16) zum Abtransport von Bohrklein sowie gegebenenfalls wenigstens einer Öffnung (8) zum Ausbringen von Spülfluid, **dadurch gekennzeichnet, dass** der Bohrkopfschaft (3) als mit einem ersten Verbindungselement zur Verbindung mit dem weiteren Schaftteil (4) versehener Stummelschaft ausgebildet ist, dass ein zu dem Bohrkopf (1) gerichteter Endbereich des im wesentlichen rohrförmig ausgebildeten weiteren Schaftteils (4) oder des Adapters mit einem mit dem ersten Verbindungselement des Bohrkopfschafts (3) zusammenwirkenden zweiten Verbindungselement (17) ausgebildet ist, dass ein zu dem Bohrkopf (1) gewandter Endbereich des weiteren Schaftteils (4) oder des Adapters mit wenigstens einem im Wesentlichen ringförmigen Anschlagteil (14) ausgebildet ist und dass ein an das im wesentlichen ringförmige Anschlagteil (14) in Anlage bringbarer, das weitere Schaftteil (4) oder den Adapter umgebender Mitnehmer (5) vorgesehen ist.

2. Bohrkopf (1) nach Anspruch 1, **dadurch gekennzeichnet, dass** die Verbindungselemente (17) zum Verbinden des Stummelschafts (3) mit dem weiteren Schaftteil oder dem Adapter (4) aus zusammenwirkenden Gewindeteilen, Steckverbindungsteilen, wie Bajonettverbindungselementen, oder Klemmverbindungsteilen gewählt sind.

3. Bohrkopf (1) nach Anspruch 1 oder 2, **dadurch gekennzeichnet, dass** zusätzlich eine unlösbare Festlegung der ersten und zweiten Verbindungselemente (17) aneinander mittels Lot vorgesehen ist.

4. Bohrkopf (1) nach Anspruch 1, 2 oder 3, **dadurch gekennzeichnet, dass** der Stummelschaft (3) mit dem Bohrkopfkörper (2) einstückig ausgebildet ist und dass der Stummelschaft (3) aus einem von dem damit zu verbindenden weiteren Schaftteil oder dem Adapter (4) verschiedenen Material ausgebildet ist.

5. Bohrkopf (1) nach einem der Ansprüche 1 bis 4, **dadurch gekennzeichnet, dass** der Mitnehmer (5) an dem weiteren Schaftteil oder dem Adapter (4) beweglich, insbesondere drehbar angeordnet ist.

6. Bohrkopf (1) nach einem der Ansprüche 1 bis 5, **dadurch gekennzeichnet, dass** der Mitnehmer (5) an seinen Außenumfang (10) eine Mehrzahl von Ausnehmungen (9) aufweist.

7. Bohrkopf (1) nach einem der Ansprüche 1 bis 6, **dadurch gekennzeichnet, dass** ein zu dem Bohrkopfkörper (2) gerichteter Außenumfangsbereich (10) des Mitnehmers (5) konturiert, insbesondere gekrümmt ausgebildet ist.

8. Bohrkopf (1) nach Anspruch 7, **dadurch gekennzeichnet, dass** die Konturierung des Außenumfangs (10) des Mitnehmers (5) als Eingriffs- und/oder Halteelement (11) für ein gegebenenfalls mit dem Bohrkopf (1) zusammenwirkendes Anfängerrohr oder Hüllrohr (6) ausgebildet ist.

9. Bohrkopf (1) nach einem der Ansprüche 1 bis 8, **dadurch gekennzeichnet, dass** das weitere Schaftteil oder der Adapter (4) an seinem von dem Bohrkopfkörper (5) abgewandten Endbereich mit einem Innengewinde versehen ist.

10. Bohrkopf (1) nach einem der Ansprüche 1 bis 9, **dadurch gekennzeichnet, dass** der von dem Bohrkopf (1) abgewandte Endbereich des weiteren Schaftteils oder des Adapters (4) mit zwei im Wesentlichen parallel zueinander angeordneten Anschlagteilen (14, 15) ausgebildet ist.

11. Bohrkopf (1) nach Anspruch 7, **dadurch gekennzeichnet, dass** die Anschlagteile (15) als im Wesentlich normal auf eine Drehachse durch den Bohrkopfkörper (2), das weitere Schaftteil oder den Adapter (4) gerichtete im Wesentlichen ringförmige Anschlagflächen (14, 15) ausgebildet sind.

12. Verfahren zum Zusammenbauen eines Bohrkopfs (1) bestehend aus einem Bohrkopfkörper (2), in welchem in entsprechenden Aufnahmeöffnungen eine Mehrzahl von Bohrstiften (7) und/oder Bohrleisten festgelegt ist, einem Bohrkopfschaft (3), welcher zur Verbindung mit einem aus einem weiteren Schaftteil oder einem Adapter (4) gewählten Element adaptiert ist, der wenigstens eine Ausnehmung (16) zum Abtransport von Bohrklein sowie gegebenenfalls wenigstens eine Öffnung (8) zum Ausbringen von Spülfluid aufweist, **dadurch gekennzeichnet, dass** auf einem im Wesentlichen rohrförmig ausgebildeten weiteren Schaftteil oder Adapter (4) ein das weitere Schaftteil oder den Adapter (4) umgebender Mitnehmer (5) aufgesteckt, insbesondere drehbar aufgesteckt wird, dass das weitere Schaftteil oder der Adapter (4) mittels daran vorgesehener erster und zweiter Verbindungselemente (17) in oder auf einem an dem als Stummelschaft ausgebildeten Bohrkopfschaft (3) vorgesehenes Verbindungselement lösbar festgelegt wird, dass nach dem lösbaren Festlegen des weiteren Schaftteils oder des Adapters (4) an dem Stummelschaft (3) des Bohrkopfkörpers (2), durch ein Verschweißen, Verlöten oder Vernieten des weiteren Schaftteils oder des Adapters (4) mit dem Stummelschaft (3) des Bohrkopfkörpers (2) eine unlösbare Verbindung ausgebildet wird und dass die unlösbare Verbindung gegebenenfalls einer Temperaturbehandlung unterworfen wird.

13. Verfahren nach Anspruch 12, **dadurch gekennzeichnet, dass** die das Überführen in eine unlösbare Verbindung durch Verlöten, insbesondere Vakuumlöten ausgebildet wird.

14. Verfahren nach Anspruch 12 oder 13, **dadurch gekennzeichnet, dass** nach dem Verlöten eine Wärmebehandlung, insbesondere ein Tempern vorgenommen wird.

15. Verfahren nach Anspruch 12, 13 oder 14, **dadurch gekennzeichnet, dass** die Temperatur und/oder Dauer des Temperns derart gewählt werden, dass in dem weiteren Schaftteil oder dem Adapter (4) während des Temperns eine Gefügeänderung bewirkt wird und dass der Mitnehmer (5) und Bohrkopfkörper (2) aus einem von dem dem weiteren Schaftteil oder dem Adapter (4) verschiedenen Material ausgebildet sind.

## Claims

1. A drill head (1) comprising a drill head body (2) in which a plurality of drill bits (7) and/or drill templates are fixed in corresponding reception openings, a drill head shaft (3) designed for connection to an element selected from a further shaft portion (4) or an adapter (4), at least one recess (16) for removing cuttings, and optionally at least one opening (8) for applying flushing fluid, **characterized in that** the drill head shaft (3) is designed as a stump shaft provided with a first connection element for connection to the further shaft portion (4), that an end region directed to the drill head (1), of the substantially tubularly designed further shaft portion (4) or the adapter is configured with a second connection element (17) cooperating with the first connection element of the drill head shaft (3), that an end region facing the drill head (1), of the further shaft portion (4) or the adapter is configured with at least one substantially annular stop member (14), and that a driver (5) capable of being brought into abutment on the substantially annular stop member (14) and surrounding the further shaft portion (4) or the adapter is provided.

2. A drill head (1) according to claim 1, **characterized in that** the connection elements (17) for connecting the stump shaft (3) to the further shaft portion or the adapter (4) are selected from cooperating thread parts, plug connection parts such as bayonet connection elements, or clamping connection parts.

3. A drill head (1) according to claim 1 or 2, **characterized in that** a non-detachable fixation of the first and second connection elements (17) to each other by solder is additionally provided.

4. A drill head (1) according to claim 1, 2 or 3, **characterized in that** the stump shaft (3) is designed in one piece with the drill head body (2), and that the stump shaft (3) is formed of a material different from that of the further shaft portion, or the adapter (4), to be connected thereto.

5. A drill head (1) according to any one of claims 1 to 4, **characterized in that** the driver (5) is movably, in particular rotationally, disposed on the further shaft portion or the adapter (4).

6. A drill head (1) according to any one of claims 1 to 5, **characterized in that** the driver (5) comprises a plurality of recesses (9) on its outer circumference (10).

7. A drill head (1) according to any one of claims 1 to 6, **characterized in that** an outer circumferential region (10) directed to the drill head body (2), of the driver (5) is designed to be contoured, in particular curved.

8. A drill head (1) according to claim 7, **characterized in that** the contouring of the outer circumference (10) of the driver (5) is designed as an engagement and/or holding element (11) for a starter pipe or a cladding tube (6) optionally cooperating with the drill head (1).

9. A drill head (1) according to any one of claims 1 to 8, **characterized in that** the shaft portion or the adapter (4) is provided with an internal thread on its end region facing away from the drill head body (5).

10. A drill head (1) according to any one of claims 1 to 9, **characterized in that** the end region facing away from the drill head (1), of the further shaft portion or the adapter (4) is configured with two substantially parallelly disposed stop members (14,15).

11. A drill head (1) according to claim 7, **characterized in that** the stop members (15) are designed as substantially annular stop surfaces (14,15) directed substantially normally to an axis of rotation through the drill head body (2), the further shaft portion, or the adapter (4).

12. A method for assembling a drill head (1) comprising a drill head body (2) in which a plurality of drill bits (7) and/or drill templates are fixed in corresponding reception openings, a drill head shaft (3) adapted for connection to an element selected from a further shaft portion or an adapter (4), which comprises at least one recess (16) for removing cuttings and optionally at least one opening (8) for applying flushing fluid, **characterized in that** a driver (5) surrounding the further shaft portion or the adapter (4) is attached, in particular rotationally attached, to a substantially tubularly designed further shaft portion or adapter (4), that the further shaft portion or the adapter (4), by first and second connection elements (17) provided thereon is detachably fixed in or to a connection element provided on the drill head shaft (3) designed as a stump shaft, that, following the detachable fixing of the further shaft portion or the adapter (4) to the stump shaft (3) of the drill head body (2), a non-detachable connection is formed by welding, soldering or riveting of the further shaft portion or the adapter (4) with the stump shaft (3) of the drill head body (2), and that the non-detachable connection is optionally subjected to a temperature treatment.

13. A method according to claim 12, **characterized in that** converting into a non-detachable connection is effected by soldering, in particular vacuum soldering.

14. A method according to claim 12 or 13, **characterized in that** a thermal treatment, in particular tempering, is performed after soldering.

15. A method according to claim 12, 13 or 14, **characterized in that** the temperature and/or the time of tempering are selected such that a structural change is caused during tempering in the further shaft portion or the adapter (4), and that the driver (5) and the drill head body (2) are formed of a material different from that of the further shaft portion or the adapter (4) .

## Revendications

1. Tête de forage (1) avec un corps de tête de forage (2), dans lequel une pluralité de tiges de forage (7) et/ou barrettes de forage est fixée dans des ouvertures de réception correspondantes, un arbre de tête de forage (3) qui est réalisé pour la liaison avec un élément choisi parmi une autre partie d'arbre (4) ou un adaptateur (4), au moins un évidement (16) pour l'évacuation de déblais de forage ainsi qu'éventuellement au moins une ouverture (8) pour la distribution de fluide de rinçage, **caractérisée en ce que** l'arbre de tête de forage (3) est réalisé comme arbre de tronçon pourvu d'un premier élément de liaison pour la liaison avec l'autre partie d'arbre (4), **en ce qu'**une zone d'extrémité dirigée vers la tête de forage (1) de l'autre; partie d'arbre (4) réalisée essentiellement de manière tubulaire ou de l'adaptateur est réalisée avec un second élément de liaison (17) coagissant avec le premier élément de liaison de l'arbre de tête de forage (3), **en ce qu'**une zone d'extrémité tournée vers la tête de forage (1) de l'autre partie d'arbre (4) ou de l'adaptateur est réalisée avec au moins une partie de butée (14) sensiblement annulaire et **en ce qu'** est prévu un entraîneur (5) entourant l'adaptateur ou l'autre partie d'arbre (4), pouvant être amené en appui contre la partie de butée (14) sensiblement annulaire.

2. Tête de forage (1) selon la revendication 1, **caractérisée en ce que** les éléments de liaison (17) pour la liaison de l'arbre de tronçon (3) avec l'autre partie d'arbre ou l'adaptateur (4) sont choisis parmi des parties filetées et parties de liaison d'énfichage coagissant comme des éléments de liaison à baïonnette ou parties de liaison de serrage.

3. Tête de forage (1) selon la revendication 1 ou 2, **caractérisée en ce qu'**en outre une fixation inamovible des premier et second éléments de liaison (17) l'un contre l'autre: est prévue par brasure.

4. Tête de forage (1) selon la revendication 1, 2 ou 3, **caractérisée en ce que** l'arbre de tronçon (3) est réalisé d'un seul tenant avec le corps de tête de forage (2) et que l'arbre de tronçon (3) est réalisé en un matériau différent de celui de l'autre partie d'arbre à relier à celui-ci ou l'adaptateur (4) .

5. Tête de forage (1) selon l'une quelconque des revendications 1 à 4, **caractérisée en ce que** l'entraîneur (5) est agencé sur l'autre partie d'arbre ou l'adaptateur (4) de manière mobile, en particulier rotative.

6. Tête de forage (1) selon l'une quelconque des revendications 1 à 5, **caractérisée en ce que** l'entraîneur (5) présente sur sa périphérie extérieure (10) une pluralité d'évidements (9).

7. Tête de forage (1) selon l'une quelconque des revendications 1 à 6, **caractérisée en ce qu'**une zone périphérique extérieure (10) de l'entraîneur (5) dirigée vers le corps de tête de forage (2) est réalisée de manière profilée, en particulier courbée.

8. Tête de forage (1) selon la revendication 7, **caractérisée en ce que** le profilage de la périphérie extérieure (10) de l'entraîneur (5) est réalisé comme élément de mise en prise et/ou de retenue (11) pour un tube de commencement ou tube enveloppe (6) coagissant éventuellement avec la tête de forage (1).

9. Tête de forage (1) selon l'une quelconque des revendications 1 à 8, **caractérisée en ce que** l'autre partie d'arbre ou l'adaptateur (4) est pourvu(e) d'un filet intérieur sur sa zone d'extrémité éloignée du corps de tête de forage (5).

10. Tête de forage (1) selon l'une quelconque des revendications 1 à 9, **caractérisée en ce que** la zone d'extrémité éloignée de la tête de forage (1) de l'autre partie d'arbre ou de l'adaptateur (4) est réalisée avec deux parties de butée (14, 15) agencées essentiellement parallèlement l'une à l'autre.

11. Tête de forage (1) selon la revendication 7, **caractérisée en ce que** les parties de butée (15) sont réalisées comme surfaces de butée (14, 15) sensiblement annulaires dirigées sensiblement normales à un axe de rotation par le corps de tête de forage (2), l'autre partie d'arbre ou l'adaptateur (4).

12. Procédé d'assemblage d'une tête de forage (1) se composant d'un corps de tête de forage (2), dans lequel une pluralité de tiges de forage (7) et/ou barrettes de forage est fixée dans des ouvertures de réception correspondantes, un arbre de tête de forage (3) qui est adapté pour la liaison avec un élément choisi parmi une autre partie d'arbre ou un adaptateur (4), qui présente au moins un évidement (16) pour l'évacuation de déblais de forage ainsi qu'éventuellement au moins une ouverture (8) pour la distribution de fluide de rinçage, **caractérisé en ce qu'**un entraîneur (5) entourant l'autre partie d'arbre ou l'adaptateur (4) est enfiché sur une autre partie d'arbre ou adaptateur (4) réalisé sensiblement de manière tubulaire, en particulier enfiché de manière rotative, **en ce que** l'autre partie d'arbre ou l'adaptateur (4) est fixé de manière amovible au moyen de premier et second éléments de liaison (17) prévus dessus dans ou sur un élément de liaison prévu sur l'arbre de tête de forage (3) réalisé comme arbre de tronçon, **en ce qu'**après la fixation amovible de l'autre partie d'arbre ou de l'adaptateur (4) sur l'arbre de tronçon (3) du corps de tête de forage (2) une liaison inamovible est réalisée par un soudage, brasage ou rivetage de l'autre partie d'arbre ou de l'adaptateur (4) avec l'arbre de tronçon (3) du corps de tête de forage (2) et **en ce que** la liaison inamovible est soumise éventuellement à un traitement thermique.

13. Procédé selon la revendication 12, **caractérisé en ce que** le passage en une liaison inamovible est réalisé par brasage, en particulier brasage sous vide.

14. Procédé selon la revendication 12 ou 13, **caractérisé en ce qu'**un traitement thermique, en particulier un recuit, est entreprise après le brasage.

15. Procédé selon la revendication 12, 13 ou 14, **caractérisé en ce que** la température et/ou la durée du recuit est choisie de telle manière qu'une modification de structure soit provoquée dans l'autre partie d'arbre ou l'adaptateur (4) pendant le recuit et que l'entraîneur (5) et le corps de tête de forage (2) soient réalisés en un matériau différent de l'autre partie d'arbre ou l'adaptateur (4).
